# EUROPÄISCHE PATENTSCHRIFT

(11) **EP 0 570 692 B1**
(45) Veröffentlichungstag und Bekanntmachung des Hinweises auf die Patenterteilung: **16.07.1997**
(21) Anmeldenummer: 93105593.3
(22) Anmeldetag: 05.04.1993
(51) Int. Cl.: G07F 9/02, G07F 11/14

(54) **Münzenkassierautomat**
Automatic coin collector
Encaisseur automatique de pièces de monnaie

(30) Priorität: 22.05.1992 CH 1659/92
(43) Veröffentlichungstag der Anmeldung: 24.11.1993
(73) Patentinhaber: JOURNOMAT AG, CH-8045 Zürich (CH)
(72) Erfinder: Menoud, Edouard, CH-1228 Plan-les-Ouates (CH)
(74) Vertreter: Blöchle, Hans

(56) Entgegenhaltungen:
- EP-A- 0 018 718
- EP-A- 0 387 972
- DE-A- 3 113 946
- DE-A- 3 207 148
- DE-A- 3 802 186
- FR-A- 2 359 469
- GB-A- 2 211 337
- GB-A- 2 240 649
- US-A- 4 369 442
- US-A- 4 845 484

## Beschreibung

Die Erfindung betrifft einen Münzenkassierautomat, bestehend aus einem Gehäuse mit einer Öffnung zum Bedienen und Warten seines Inhaltes, einem Schliesselement zum Verschliessen der Öffnung, einem Sperrorgan welches das Schliesselement in der geschlossenen Stellung sperrt, einem Betätigungsorgan zum Entsperren des Sperrorgans, einem Münzenprüfer mit Schlitz zum Einschieben von Münzen sowie einer Einrichtung zum Datenaustausch mit einem portablen Informationsträger.

Verkaufsautomaten für Zeitungen und Zeitschriften oder Lebensmittel und Getränke, aber auch z.B. Parkuhren haben häufig Münzenkassierautomaten. Diese Münzenkassierautomaten sind innerhalb eines Gehäuses untergebracht, von dem mit einem Schlüssel z.B. ein Deckel geöffnet werden kann, um z.B. die kassierten Münzen einzusammeln, den Automaten zu revidieren oder bei Verkaufsautomaten Produkte nachzufüllen.

Leider muss immer wieder festgestellt werden, dass einzelne der mit dem Einsammeln von Münzen betrauten Personen unzuverlässig arbeiten, wobei sich nachträglich schwer nachprüfen lässt, ob ein Fehlbetrag auf einen fehlerhaften Münzenprüfer oder eine falsche Abrechnung der einsammelnden Person zurückzuführen ist. Aus diesem Grunde wurde schon vorgeschlagen, den Münzenprüfkanal in einen Sammelbehälter zu leiten, der automatisch schliesst, wenn er aus dem Automaten entnommen wird (US-Patent Nr. 4 889 221). Der Sammelbehälter ist von aussen über eine separate, mit einem Schlüssel verschlossene Klappe zugänglich. Diese Lösung ist aufwendig. Ausserdem muss für das Einsammeln der Münzen und das Nachfüllen des Automaten separates Personal eingesetzt werden.

Aus der Patentschrift US 4 845 484 ist ein Verkaufsautomat für Zeitungen bekannt, bei dem die Zeitungen in einem schrankförmigen Ständer gestapelt zum Verkauf angeboten werden. Frontseitig weist der Ständer eine verriegelbare Türe auf. Auf dem Ständer ist eine Verkaufseinrichtung mit einem Münzprüfer und einer Schliesseinrichtung für die Verriegelung und Freigabe der Ständertür angeordnet. Vom Verkaufsautomaten gesammelte Daten wie Nachfüllzeit, Verkaufszahlen, Verkaufszeiten und einkassierte Geldmenge können mittels einer portablen Datenübertragungseinheit mit Tastenfeld und Digitalanzeige einer zentralen Datenverarbeitungsanlage zugeführt werden.

Ein Nachteil der bekannten Einrichtung liegt darin, dass nach der Freigabe der Ständertür der Zeitungsstapel zugänglich ist und dadurch die Möglichkeit der missbräuchlichen Entnahme von mehr als einer Zeitung gegeben ist. Ein weiterer Nachteil ist darin zu sehen, dass entweder jeder Bediener eine unhandliche Datenübertragungseinheit auf der Bestückungstour mitführen muss oder dass zusätzliches Personal zum Einsammeln der Verkaufsdaten eingesetzt werden muss.

Die Patentschrift US 4 654 513 offenbart einen Verkaufsautomat für flache Materialien, insbesondere für Zeitungen. Der durch die in geneigter Lage gestapelten Zeitungen gebildete Stapel wird einerseits von einer vertikalen Rückwand und andererseits von einer teleskopartig wirkenden Stabeinrichtung aufrecht gehalten. Zur Ausgabe einer Zeitung treibt ein Motor ein mit der Stabeinrichtung in Verbindung stehendes Getriebe an, wobei die sich nach unten bewegende Stabeinrichtung die oberste Zeitung des Stapels freigibt, welche unter Einwirkung der Schwerkraft vom Stapel abgleitet und in die Ausgabelucke fällt. Die Bewegung des Motors wird durch Steuer- und Speichermittel kontrolliert, die wiederum mit einem Magnetkartenleser in Verbindung stehen. Daten wie Maschinencode, Abonnentencode, Anzahl Ausgaben pro Abonnent und Tag sowie spezifische Ausgabetage werden an die Steuer- und Speichermittel mittels einer vom Kartenleser lesbaren Magnetkarte übertragen.

Ein Nachteil der bekannten Einrichtungen liegt darin, dass die Ausgabe der Zeitung lediglich durch Schwerkraft bewirkt wird. Je nach Papierbeschaffenheit und Luftfeuchtigkeit gleitet die auszugebende Zeitung nicht in jedem Fall vom Stapel, was zu Störungen und verärgerten Zeitungskäufern führt. Ein weiterer Nachteil liegt im unidirektionalen Datenaustausch, der eine vielseitige Verwendung des Verkaufsautomaten verhindert.

Aus der EP-A-0 387 972 ist ein Verfahren zum Betrieb eines Automaten bekannt geworden, welches sich beispielsweise für den Verkauf von Briefmarken oder Fahrkarten eignet. Die Bezahlung erfolgt durch Münzen oder Wertkarten. Zur Entnahme des eingenommenen Geldes entnimmt die berechtigte Serviceperson nach Öffnung des Gehäuses dem Geldbehälter zunächst eine Abrechnungskarte und führt diese in ein Lesegerät ein. Danach entscheidet sie, ob der gesamte Behälter ausgetauscht werden soll oder nicht. Bei dem beschriebenen Verfahren befindet sich die Abrechnungskarte innerhalb des Automaten.

Der vorliegenden Erfindung liegt die Aufgabe zugrunde, einen Münzenkassierautomaten derart auszubilden, dass er einfach und sicher zu bedienen ist. Diese Aufgabe wird durch die Merkmalskombination gemäss Anspruch 1 gelöst.

Beim Automaten gemäss der Erfindung erhält die Bedienungsperson eine Karte, bei einem Zeitungsautomaten zweckmässig zusammen mit den nachzufüllenden Zeitungen. Die Karte autorisiert die Person, den Automaten zu öffnen. Die Karte enthält dazu auf ihrem elektronischen Informationsträger Daten über den oder die zu bedienenden Automaten, z.B. deren Nummern, über die Bedienperson und über die auszuführenden Arbeiten, z.B. über die Anzahl der nachzufüllenden Produkte und deren aktuellen Preis wie auch Daten über die Münzen der aktuellen Landeswährung. Die Bedienperson schiebt die Karte beim Automaten in den entsprechenden Schlitz. Das Datenübertragungselement liest die Daten des Informationsträgers ab. Die Daten werden mittels des Rechners im Speicher abgespeichert. Gleichzeitig werden vom Rechner mindestens die seit der letzten Bedienung angefallenen Daten über das Datenübertragungselement auf den Informationsträger der Karte übertragen, z.B. Angaben über Person und Zeit der letzten Bedienung, Zeitpunkt der jetzigen Bedienung, Anzahl der verkauften Produkte, Zeitpunkt des Verkaufs, Anzahl und Art der kassierten Münzen. Ferner können Daten übertragen werden über den Betrieb des Automaten, z.B. über Anzahl und Art der zurückgewiesenen Münzen, Batteriezustand, Annahme- oder Ausgabestörungen.

Sobald diese Daten auf den Informationsträger der Karte übertragen sind, entsperrt der Rechner über das Leistungsglied die Sperre des Schliesselementes, so dass nun die beauftragte Arbeit, z.B. das Nachfüllen der Produkte und Einsammeln der kassierten Münzen durchgeführt werden kann.

Die Bedienungsperson erhält also gewissermassen einen Schlüssel zum Oeffnen des Automaten im Austausch gegen Daten. Sie nimmt mit ihrer Karte gewissermassen einen Lieferschein für die einkassierten Münzen zum Betreiber zurück. Es kann deshalb ohne weiteres die gleiche Person zum Nachfüllen der Produkte und Einsammeln der Münzen eingesetzt werden, was den Personalaufwand erheblich reduziert. Nach der Rückkehr der Bedienungsperson werden die auf der Karte gespeicherten Daten in einen Computer eingelesen. Der Betreiber erhält nicht nur eine Quittung über die kassierten Münzen, sondern wertvolle Angaben über die Planung des Unterhalts und des Einsatzes der Bedienungsmannschaft. Ist z.B. ein Automat häufig wesentlich vor der Zeit der nächsten Bedienung ausverkauft, kann dessen Bedienungszyklus entsprechend angepasst werden. Weist ein Automat häufig Münzen einer Sorte zurück, kann der Münzenprüfer dieses Automaten gezielt durch einen Monteur anders eingestellt werden. Batterien brauchen nicht prophylaktisch gewartet zu werden. An ein und demselben Automaten können unterschiedliche Produkte verkauft werden, z.B. an jedem Wochentag eine andere Zeitschrift, wobei der Rechner des Automaten automatisch auf den aktuellen Preis der angebotenen Zeitschrift programmiert wird, der z.B. an einer Flüssigkristallanzeige angezeigt wird.

Der erfindungsgemässe Automat kann deshalb erheblich kostengünstiger betrieben werden.

Ausserdem ermöglicht der erfindungsgemässe Automat z.B. die Ausgabe von Kunden-Abonnementen an Kunden. Eine Kundenkarte öffnet selbstverständlich den Automaten nicht, sondern bewirkt beim Einstecken, dass eine Zeitung abgegeben und gleichzeitig diese Karte für diesen Tag gesperrt wird. Der Kunde kann also mit der Karte täglich an jedem beliebigen erfindungsgemässen Automaten, welcher die abonnierte Zeitung enthält, eine solche beziehen.

Eine weitere Möglichkeit besteht darin, dass die Kundenkarte als Wertkarte wirkt. In diesem Fall wird bei der Ausgabe eines Produktes der entsprechende Kaufpreis abgebucht. Die Karte kann z.B. an einem separaten Automaten aufgewertet werden.

Eine weitere Möglichkeit ist die Ausgabe sogenannter Bingo-Karten, welche z.B. zu Werbezwecken die Gratisabgabe einer bestimmten Anzahl eines bestimmten Artikels ermöglicht.

Nachfolgend wird ein Ausführungsbeispiel der Erfindung anhand der Zeichnungen erläutert. Darin zeigt:
- Fig. 1: einen schematischen Querschnitt durch einen Teil eines Zeitungsverkaufsautomaten,
- Fig. 2: ein Detail des Münzenprüfers im Schnitt,
- Fig. 3: eine Bediener-Karte, und
- Fig. 4: einen schematischen Querschnitt durch einen andern Teil des Automaten.

Der Zeitungsverkaufsautomat nach Fig. 1 und 4 hat ein Gehäuse 1, das oben offen und durch einen um ein Scharnier 3 klappbaren Deckel 2 verschlossen ist. Am Deckel 2 ist ein Haken 4 angebracht, der in der geschlossenen Stellung hinter einer am Gehäuse 1 schwenkbar angelenkten Klinke 5 einrastet. Die Klinke 5 ist durch eine Feder 6 in die Sperrstellung belastet und kann durch einen Elektromagneten 7 in die Entsperrstellung gezogen werden.

Im Gehäuse 1 ist ein Münzenprüfer 9 montiert. Ein Münzeneinwurfschlitz 10 ist mit einem Münzenprüfkanal 11 verbunden. Dieser enthält auf einer gedruckten Schaltungsplatte 12, welche die eine Seitenwand des Kanals 11 bildet, mehrere elektromagnetische und elektrooptische Messelemente 13. In Fig. 2 ist schematisch ein Schnitt durch den Münzenprüfer 9 dargestellt. Der Kanal 11 wird gebildet durch die Schaltungsplatte 12, eine gegenüberliegende gedruckte Schaltungsplatte 14 und eine Metallschiene 15, auf welcher die Münzen 17 rollen. Der Prüfer 9 wird durch Schrauben 16 zusammengehalten. Die auf den Platten 12, 14 montierten Messelemente 13 umfassen mindestens zwei Lichtschranken je gebildet aus einer lichtemittierenden Diode 20 und einem Photoempfänger 21. Diode 20 und Empfänger 21 sind mit Abstand von den Platten 12, 14 montiert. Eine sehr präzise, scharf definierte Position der Lichtschranke wird dadurch erreicht, dass das Licht der Diode 20 durch zwei enge Bohrungen 19 in den Platten 12, 14 passiert, bevor es den Empfänger 21 erreicht. Dadurch kann der Durchmesser der Münzen 17 genau gemessen werden.

Ferner umfasst der Prüfer 9 elektromagnetische Messelemente 22, welche z.B. die Dicke der Münze 17, deren Material und/oder Gewicht messen.

Am Ende des Prüfkanals 11 befindet sich eine Weiche 25, welche mittels eines Elektromagneten 26 in zwei Stellungen gestellt werden kann. In der dargestellten Grundstellung leitet die Weiche 25 die akzeptierten Münzen 17 in eine als Schale ausgebildete Zwischenkasse 30. In der andern Stellung leitet die Weiche 25 die refusierten Münzen 17 in eine Rückgabeschale 33.

Die Zwischenkasse 30 ist aus der dargestellten horizontalen Grundstellung um eine Achse 31 mittels eines Elektromagneten 32 in beiden Richtungen schwenkbar. In der einen Schwenkstellung gleiten die Münzen durch eine Oeffnung 34 in die Rückgabeschale 33, in der andern Schwenkstellung in einen Sammelbehälter 35.

Im Gehäuse 1 ist ein Schlitz 40 zum Einstecken einer Karte 41 angebracht. Die Karte 41 hat auf beiden Seiten am einen Ende je einen programmierbaren Datenträger 42 (Fig. 3) in Form einer integrierten Schaltung, der mit elektrisch leitenden Kontaktflächen 43 verbunden ist. In der eingeschobenen Stellung der Karte 41 stehen Kontaktzungen 44 mit den Kontaktflächen 43 in Verbindung. Die Kontaktzungen 44 sind auf einem Träger 45 montiert, der zweckmässig Teil der Schaltungsplatte 12 ist. Die Kontaktzungen 44 sind mit einem programmierbaren Rechner 50 verbunden, der ebenfalls auf der Schaltungsplatte 12 montiert ist. Dem Rechner 50 ist ein Speicher 51 zugeordnet. Der Rechner 50 verarbeitet die von den Messelementen 13, 22 erzeugten Daten und steuert über je einen Verstärker 52 die Elektromagnete 7, 26 und 32. Die Stromversorgung des Automaten wird aus auf dem Gehäuse 1 angeordneten photovoltaischen Zellen 55 und einem Akkumulator 56 gebildet.

In Fig. 4 ist der Teil des Automaten schematisch dargestellt, in welchem die Ausgabe von Zeitungen und Zeitschriften 61 erfolgt. Der Zeitungsstapel ist auf einem höhenverstellbaren Tisch 60 gestapelt. Der Tisch 60 kann in der Höhe so verstellt werden, dass die oberste Zeitung 61 des Stapels immer auf derselben Höhe ist.

Am Deckel 2 sind zwei verzahnte Rollen 62, 63 drehbar gelagert. Die Rolle 63 ist mit der Abtriebswelle eines reversierbaren Motors 64 verbunden. Ueber die Rollen 62, 63 ist ein endloser Zahnriemen 65 gespannt. Am Zahnriemen 65 ist ein Träger 66 befestigt, an welchem ein Arm 67 angelenkt ist. Am freien Ende des Arms 67 ist eine Walze 68 drehbar gelagert. Der Winkelbereich der Drehbewegung der Walze 68 ist durch nicht dargestellte Anschläge auf etwa 60° begrenzt. In der einen, dargestellten Grenzstellung ragen von der Walze 68 Stacheln 69 nach vorn und unten ab. In dieser Stellung wird beim Einschalten des Motors 64 die oberste Zeitung 61 erfasst und aus einem Ausgabeschlitz 73 ausgeschoben.

Der Motor 64 wird vom Rechner 50 eingeschaltet, sobald der korrekte Münzenbetrag in der Zwischenkasse 30 liegt. Der Motor 64 reversiert, sobald der Träger 66 einen nicht dargestellten Endschalter erreicht hat. Beim Zurückfahren des Trägers 66 rollt die Walze 68 zunächst auf der Zeitung 61 ab, so dass die Stacheln 69 abgehoben werden, und gleitet anschliessend auf dieser Zeitung 61 auf die nächstfolgende, bis der Träger 66 in der dargestellten hinteren Grenzstellung einen weiteren Endschalter schaltet.

Vor dem Ausgabeschlitz 73 ist ein Fühler 74, dargestellt als Lichtschranke, angebracht, der die ausgeschobene Zeitung 61 dem Rechner 50 meldet. Der Rechner 50 betätigt auf dieses Signal hin den Magneten 32, so dass der kassierte Betrag von der Zwischenkasse 30 in den Sammelbehälter 35 fällt.

Sollte bei der Zeitungsausgabe eine Störung auftreten, z.B. wenn eine Zeitung 61 verklemmt ist, wird eine vorbestimmte Zeit, z.B. 5 Sekunden, nach dem Einschalten der Motor 64 reversiert und in die Grundstellung gefahren. Gleichzeitig wird über den Rechner 50 der Magnet 32 so angesteuert, dass die Zwischenkasse 30 in die Rückgabeschale 33 entleert wird. Diese Geldrückgabe kann auch erfolgen, wenn z.B. eine gewisse Zeit keine weiteren Münzen eingeworfen werden, obwohl der Kaufpreis noch nicht voll bezahlt ist, oder wenn andere Störungen die Zeitungsausgabe verunmöglichen. Dadurch kann auf das Anbringen einer Rückgabetaste verzichtet werden.

Der beschriebene Automat ist ausserordentlich bedienungs- und benützerfreundlich und sehr gut gegen mutwillige Beschädigung geschützt, da er keine zu betätigenden Hebel oder Knöpfe aufweist. Er bringt für die Bewirtschaftung ausserordentliche Vorteile, was in der Beschreibungseinleitung erläutert wurde.

Falls sich der Bezug von Zeitungen mittels Kundenkarten eingeführt hat, können auch Verkaufsautomaten ohne Münzenprüfer 9, Zwischenkasse 30, Sammelbehälter 35 und Rückgabeschale 33 eingesetzt werden. Diese Verkaufsautomaten sind entsprechend preiswerter herstellbar, betriebssicherer und einfacher zu warten.

## Patentansprüche

1. Münzkassierautomat für Verkaufsautomaten zur Abgabe von Produkten oder Dienstleistungen, insbesondere Zeitungen und Zeitschriften, bestehend aus einem Gehäuse (1) mit einer Öffnung und einem Schliesselement (2) zum
Verschliessen derselben, das in seiner geschlossenen Stellung durch ein Sperrorgan (5) verriegelt ist, welches durch ein Betätigungsorgan (7) entriegelbar ist,
sowie mit einem programmierbaren Rechner (50) und einem damit verbundenen Speicher (51) zum Speichern von Daten,
weiter mit einem innerhalb des Gehäuses angeordneten Münzprüfer (9) mit Schlitz zum Einwerfen von Münzen und einem damit verbundenen Prüfkanal (11), der mit dem Rechner (50) in Verbindung stehende Messelemente (13,22) zum Prüfen der Münzen aufweist, und mit einer im Gehäuse angeordneten Zwischenkasse (30) sowie mit einem in dem Gehäuse angeordneten Sammelbehälter (35), in welchen der Prüfkanal (11) mündet,
**dadurch gekennzeichnet**, dass ein in dem Gehäuse angeordnetes, mit dem programmierbaren Rechner (50) verbundenes Datenübertragungselement (44, 45) zum Ablesen von Daten von einer Karte (41) mit programmierbarem Datenträger (42) und zum Übertragen von Daten auf die Karte (41) vorgesehen ist,
dass ein mit dem Rechner (50) und dem Betätigungsorgan (7) verbundenes Leistungsglied (52) zum Aktivieren des Betätigungsorgans (7) auf ein Kommando des Rechners (50) hin vorgesehen ist und
dass das Betätigungsorgan (7) durch blosses Einschieben einer entsprechend programmierten Karte (41) in einen Schlitz am Gehäuse (1) aktiviert wird und nach Öffnen des Schliesselements der Sammelbehälter (35) für autorisierte Bedienungspersonen zugänglich wird.

2. Münzenkassierautomat nach Anspruch 1, dadurch gekennzeichnet, dass das Datenübertragungselement (45) mehrere elektrisch leitende Kontakte (44) aufweist, die bei eingeschobener Karte (41) gegen entsprechende Kontaktflächen (43) der Karte (41) anliegen.

3. Münzenkassierautomat nach Anspruch 1 und 2, dadurch gekennzeichnet, dass die Zwischenkasse (30) einen vom Rechner (50) gesteuerten Elektromagneten (32) aufweist, der den Inhalt der Zwischenkasse (30) bei der Ausgabe eines Produktes in den Sammelbehälter (35) und in den übrigen Fällen in eine Rückgabeschale (33) entleert.

4. Münzenkassierautomat nach einem der Ansprüche 1 bis 3, dadurch gekennzeichnet, dass mindestens eine der beiden Seitenwände des Prüfkanals (11) durch eine gedruckte Schaltungsplatte (12,14) gebildet ist, an welcher die Messelemente (13,22) angeordnet sind.

5. Münzenkassierautomat nach Anspruch 4, dadurch gekennzeichnet, dass die Messelemente (13,22) elektromagnetische Messelemente (22) und mindestens zwei Lichtschranken (20,21) mit einem Emitter (20) und einem Empfänger (21) umfassen, wobei zwischen dem Emitter (20) und dem Empfänger (21) enge Bohrungen (19) in den Leiterplatten (12,14) zur genauen Positionierung der Lichtschranke vorhanden sind.

6. Münzenkassierautomat nach einem der Ansprüche 1 bis 5, gekennzeichnet durch eine Ausgabeöffnung (73) für die Produkte (61) und einen vom Rechner (50) gesteuerten Elektromotor (64) zum Ausschieben der Produkte (61).

7. Münzenkassierautomat nach Anspruch 6, dadurch gekennzeichnet, dass vor der Ausgabeöffnung (73) ein mit dem Rechner (50) in Verbindung stehender Fühler (74) zum Feststellen der Ausgabe des betreffenden Produktes (61) angeordnet ist und dass der Rechner (50) derart programmiert ist, dass er die Zwischenkasse (30) auf ein Signal des Fühlers (74) hin in den Sammelbehälter (35) entleert.

8. Münzenkassierautomat nach einem der vorhergehenden Ansprüche,dadurch gekennzeichnet, dass eine aus photovoltaischen Zellen (55) und einem Akkumulator (56) gebildete Stromversorgung vorgesehen ist.

9. Münzenkassierautomat nach einem der Ansprüche 1 bis 7, dadurch gekennzeichnet, dass ein im Gehäuse (1) angeordneter höhenverstellbarer Tisch (60) für die angebotenen Produkte (61) vorgesehen ist, dass ein vom Rechner (50) gesteuerter Elektromotor (64) mit einer Betätigungseinrichtung (67,68,69) zur Ausgabe jeweils eines der Produkte (61) durch eine Ausgabeöffnung (73) des Gehäuses (1) vorgesehen ist und dass eine aus photovoltaischen Zellen (55) und einem Akkumulator (56) gebildete Stromversorgung vorgesehen ist.

10. Münzenkassierautomat für Verkaufsautomaten nach einem der vorhergehenden Ansprüche, dadurch gekennzeichnet, dass die Abgabe von Produkten oder Dienstleistungen auf das Einschieben einer entsprechend programmierten Kundenkarte (41) in den Schlitz (40) hin erfolgt.

## Claims

1. Automatic coin collector for automatic vending machines for the delivery of products or services, in particular newspapers and journals, consisting of a housing (1) with an opening and a closing element (2) for the closing thereof, which in its closed setting is latched by a locking organ (5), which is unlatchable by an actuating organ (7), as well as with a programmable computer (50) and a storage device (51) connected therewith and for the storage of data, furthermore with a coin-checking device (9), which is arranged within the housing, with a slot for the insertion of coins and a checking channel (11), which is connected therewith and comprises measuring elements (13, 22), which stand in connection with the computer (50), for the checking of the coins and with an intermediate cash register (30) arranged in the housing as well as with a collecting container (35), which is arranged in the housing and into which the checking channel (35) opens, characterised thereby, that a data-transmitting element (44, 45), which is arranged in the housing and connected with the programmable computer (50) is provided for the reading of data from a card (41) with a programmable data carrier (42) and for the transfer of data onto the card (41), that an operating member (52), which is connected with the computer (50) and the actuating organ (7), is provided for the activation of the actuating organ (7) on a command of the computer (50) and the actuating organ (7) is activated by mere insertion of an appropriately programmed card (41) into a slot at the housing (1) and the collecting container (35) becomes accessible to an authorised operating person after opening of the closing element (35).

2. Automatic coin collector according to claim 1, characterised thereby, that the data-transmitting element (45) comprises several electrically conductive contacts (44), which lie against corresponding contact surfaces (43) of the card (41) when it is inserted.

3. Automatic coin collector according to claim 1 and 2, characterised thereby, that the intermediate cash register (30) comprises an electromagnet (32), which is controlled by the computer (50) and which empties the contents of the intermediate cash register (30) into the collecting container (35) in the case of the delivery of a product and into a return pan (33) in all other cases.

4. Automatic coin collector according to one of hte claims 1 to 3, characterised thereby, that at least one of both the side walls of the checking channel (11) is formed by a printed circuit board (12, 14), at which the measuring elements (13, 22) are arranged.

5. Automatic coin collector according to claim 4, characterised thereby, that the measuring elements (13, 22) are electromagnetic measuring elements (22) and comprise at least two light barriers (20, 21) with an emitter (20) and a receiver (21), wherein narrow bores (19) are present between the emitter (20) and the receiver (21) in the circuit boards (12, 14) for the exact positioning of the light barrier.

6. Automatic coin collector according to one of the claims 1 to 5, characterised by a delivery opening (73), for the products (61) and an electrical motor (64), which is controlled by the computer (50), for the ejection of the products (61).

7. Automatic coin collector according to claim 6, characterised thereby, that a sensor (74), which stands in connection with the computer (50), for the ascertaining of the delivery of the product (61) concerned is arranged in front of the delivery opening (73) and that the computer (50) is programmed in such a manner that, on a signal of the sensor (74), it empties the intermediate cash register (30) into the collecting container (35).

8. Automatic coin collector according to one of the preceding claims, characterised thereby, that a current supply is provided, which is formed of photo-voltaic cells (55) and an accumulator (56).

9. Automatic coin collector according to one of the claims 1 to 7, characterised thereby, that a vertically displaceable table (60), which is arranged in the housing (1), is provided for the offered products (61), that an electrical motor (64) which is controlled by the computer (50), is provided with an actuating equipment (67, 68, 69) for the delivery of a respective one of the products (61) through a delivery opening (73) of the housing (1) and that a current supply is provided, which is formed of photo-voltaic cells (55) and an accumulator (56).

10. Automatic coin collector for automatic vending machines according to one of the preceding claims, characterised thereby, that the delivery of products or services ensues on the insertion of an appropriately programmed customer card (41) into the slot (40).

## Revendications

1. Encaisseur automatique de pièces de monnaie pour des distributeurs automatiques destinés à fournir des produits ou des services, en particulier des journaux et des magazines, composé d'un boîtier (1) pourvu d'une ouverture et d'un élément de fermeture (2) qui est destiné à fermer celle-ci et qui est verrouillé dans sa position fermée par un organe de blocage (5) apte à être déverrouillé par un organe d'actionnement (7),
et comportant un ordinateur programmable (50) et une mémoire (51) reliée à celui-ci et destinée à stocker des données,
un dispositif de contrôle de pièces (9) qui est disposé à l'intérieur du boîtier et qui comprend une fente pour l'introduction de pièces et un conduit de contrôle (11) relié à celle-ci et pourvu d'éléments de mesure (13, 22) reliés à l'ordinateur (50) et destinés à contrôler les pièces, et
une caisse intermédiaire (30) disposée dans le boîtier ainsi qu'un récipient collecteur (35) qui est disposé dans le boîtier et dans lequel débouche le conduit de contrôle (11),
caractérisé en ce qu'il est prévu un élément de transmission de données (44, 45) disposé dans le boîtier et relié à l'ordinateur programmable (50) pour lire des données contenues sur une carte (41) pourvue d'un support de données programmable (42), et pour transmettre des données à la carte (41),
en ce qu'il est prévu un organe de puissance (52) relié à l'ordinateur (50) et à l'organe d'actionnement (7) pour activer celui-ci sur un ordre de l'ordinateur (50), et
et en ce que l'organe d'actionnement (7) est activé grâce à la simple introduction d'une carte (41) programmée en conséquence dans une fente du boîtier (1), et le récipient collecteur (35) devient accessible pour des opérateurs autorisés après ouverture de l'élément de fermeture.

2. Encaisseur automatique de pièces de monnaie selon la revendication 1, caractérisé en ce que l'élément de transmission de données (45) comporte plusieurs contacts électriquement conducteurs (44) qui, lorsque la carte (41) est introduite, sont appliqués contre des surfaces de contact correspondantes (43) de la carte (41).

3. Encaisseur automatique de pièces de monnaie selon les revendications 1 et 2, caractérisé en ce que la caisse intermédiaire (30) comporte un électro-aimant (32) commandé par l'ordinateur (50), qui vide le contenu de la caisse intermédiaire (30) dans le récipient collecteur (35) lors de la distribution d'un produit et dans une coupelle de retour (33) dans les autres cas.

4. Encaisseur automatique de pièces de monnaie selon l'une des revendications 1 à 3, caractérisé en ce que l'une au moins des deux parois latérales du conduit de contrôle (11) est formée par une plaquette à circuits imprimés (12, 14) sur laquelle sont disposés les éléments de mesure (13, 22).

5. Encaisseur automatique de pièces de monnaie selon la revendication 4, caractérisé en ce que les éléments de mesure (13, 22) comprennent des éléments de mesure électromagnétiques (22) et au moins deux barrières photo-électriques (20, 21) formées d'un émetteur (20) et d'un récepteur (21), étant précisé qu'entre l'émetteur (20) et le récepteur (21), des perçages étroits (19) sont prévus dans les cartes imprimées (12, 14) pour un positionnement précis de la barrière photo-électrique.

6. Encaisseur automatique de pièces de monnaie selon l'une des revendications 1 à 5, caractérisé par une ouverture de distribution (73) pour les produits (61), et par un moteur électrique (64) commandé par l'ordinateur (50) et destiné à sortir les produits (61).

7. Encaisseur automatique de pièces de monnaie selon la revendication 6, caractérisé en ce qu'un capteur (74) relié à l'ordinateur (50) est disposé devant l'ouverture de distribution (73) pour constater la distribution du produit (61) concerné, et en ce que l'ordinateur (50) est programmé pour vider la caisse intermédiaire (30) dans le récipient collecteur (35) en réponse à un signal du capteur (74).

8. Encaisseur automatique de pièces de monnaie selon l'une des revendications précédentes, caractérisé en ce qu'il est prévu une alimentation en courant électrique formée de cellules photovoltaïques (55) et d'un accumulateur (56).

9. Encaisseur automatique de pièces de monnaie selon l'une des revendications 1 à 7, caractérisé en ce qu'il est prévu une table (60), réglable en hauteur et disposée dans le boîtier (1), pour les produits proposés (61), en ce qu'il est prévu un moteur électrique (64) commandé par l'ordinateur (50) et pourvu d'un dispositif d'actionnement (67, 68, 69) pour distribuer l'un des produits (61) par une ouverture de distribution (73) du boîtier (1), et en ce qu'il est prévu une alimentation en courant électrique formée de cellules photovoltaïques (55) et d'un accumulateur (56).

10. Encaisseur automatique de pièces de monnaie pour distributeurs automatiques selon l'une des revendications précédentes, caractérisé en ce que les produits ou les services sont délivrés sur présentation d'une carte de client (41) programmée en conséquence qui est introduite dans la fente (40).
